# EUROPÄISCHE PATENTSCHRIFT

(11) **EP 2 065 521 B1**
(45) Veröffentlichungstag und Bekanntmachung des Hinweises auf die Patenterteilung: **11.09.2013**
(21) Anmeldenummer: 08105482.7
(22) Anmeldetag: 02.10.2008
(51) Int. Cl.: E03C 1/33

(54) **Befestigungssystem zur Befestigung eines Geräteeinsatzes in einer Einbauöffnung einer Arbeitsplatte.**
Fitting for fixing an equipment in a mounting hole of a support plate.
Dispositif de fixation pour monter un apparail dans un trou de montage dans une plaque de support

(30) Priorität: 27.11.2007 DE 102007057416
(43) Veröffentlichungstag der Anmeldung: 03.06.2009
(73) Patentinhaber: Fritz Egger GmbH & Co. OG, 3105 Unterradlberg (AT)
(72) Erfinder: Beckmann, Michael, 59872 Meschede-Freienohl (DE)
(74) Vertreter: Cohausz & Florack

(56) Entgegenhaltungen:
- EP-A- 0 931 882
- EP-A- 1 593 786
- EP-A- 1 683 921
- DE-A1- 10 007 550
- DE-U1- 20 204 035

## Beschreibung

Die vorliegende Erfindung betrifft ein Befestigungssystem zur Befestigung eines Geräteeinsatzes, insbesondere einer Einbauspüle oder eines Einbaukochfeldes, in einer Einbauöffnung einer Leichtbauplatte sowie ein entsprechendes Befestigungssystem. Ferner betrifft die Erfindung die Verwendung eines solchen Befestigungssystems zur Befestigung eines Geräteeinsatzes, insbesondere einer Einbauspüle oder eines Einbaukochfeldes.

Zur Befestigung von Geräteeinsätzen, wie sie zuvor beispielhaft erwähnt wurden, an Küchenarbeitsplatten sind aus dem Stand der Technik Befestigungsklammern bekannt, die ein zweischenkeliges Halteteil, ein damit vorzugsweise schwenkbar verbundenes Spannteil in Form eines Bügels und eine Schraube aufweisen, deren eines Ende mit dem Halteteil und deren anderes Ende mit einem Endabschnitt des Spannteils verbunden ist. Durch Verdrehen der Schraube relativ zum Halteteil kann der Abstand zwischen dem Halteteil und dem Endabschnitt des Spannteils, welches mit dem Schraubenkopf verbunden ist, verändert werden.

Einer der beiden Schenkel des Halteteils ist üblicherweise mit einer Rastnase versehen, die dazu dient, in eine Öffnung einer Randleiste des Geräteeinsatzes einzugreifen. Die Randleiste des Geräteeinsatzes ist dabei unterhalb des Geräteeinsatzes und etwas beabstandet vom äußeren Rand des Geräteeinsatzes angeordnet und erstreckt sich, sobald der Geräteeinsatz eingebaut ist, im wesentlichen parallel zur Stirnkante der Küchenarbeitsplatte im Bereich der Einbauöffnung. Wird nun der Geräteeinsatz, dessen äußerer Rand etwas mit der Küchenarbeitsplatte überlappt, in die Einbauöffnung eingesetzt, so kann das Halteteil der Befestigungsklammer mittels der Rastnase in die Öffnung in der Randleiste eingehängt werden und der mit dem Schraubenkopf zusammenwirkende Endabschnitt des Spannteils an der Unterseite der Küchenarbeitsplatte im Randbereich positioniert werden, so dass besagter Endabschnitt des Spannteils dem äußeren Rand des Geräteeinsatzes gegenüberliegt und dazwischen die Küchenarbeitsplatte angeordnet ist. Wird nun die Schraube angezogen, verspannt sich die Befestigungsklammer und der Geräteeinsatz wird an der Küchenarbeitsplatte fixiert.

Problematisch bei diesem Stand der Technik ist, dass die Befestigungsklammer nicht zusammen mit beliebig dicken Küchenarbeitsplatten verwendbar ist, da die Spannweite der Befestigungsklammer begrenzt ist. Herkömmliche Küchenarbeitsplatten haben in der Regel eine Stärke von weniger als 40 mm, häufig sogar nur 20 mm. In jüngster Zeit werden jedoch, unter anderem aus Gewichtsgründen, in Küchen häufig Leichtbauplatten als Arbeitsplatten eingesetzt. Solche Leichtbauplatten haben aber aufgrund ihres dreilagigen Aufbaus aus einer oberen Deckplatte, einer unteren Deckplatte und einer dazwischen angeordneten, wabenförmigen Mittellage, eine deutlich größere Stärke als herkömmliche Küchenarbeitsplatten. Übliche Stärken von Leichtbauplatten für den Küchenbereich liegen bei mehr als 40 mm, beispielsweise bei 60 oder 80 mm.

Damit Geräteeinsätze auch an Platten einer Stärke von deutlich mehr als 40 mm sicher befestigt werden können, müssen diese Platten im Bereich der Einbauöffnung abgestuft werden, so dass die Spannweite einer herkömmlichen Befestigungsklammer ausreicht, um die Platte im abgestuften Bereich zu umfassen. Dies bedeutet aber einen erheblichen Mehraufwand bei der Herstellung einer Küchenarbeitsplatte in Leichtbauweise bzw. beim Einbau eines Geräteeinsatzes in eine Einbauöffnung einer Leichtbauplatte.

Aus dem Stand der Technik sind verschiedene Verbindungsanordnungen bekannt. Die DE 100 07 550 A1 bezieht sich auf eine Haltevorrichtung zur Befestigung eines Einbaugerätes in einer Grundplatte, insbesondere einer Spülwanne in einer Küchenarbeitsplatte, bestehend aus einem oder mehreren, an der Grundplatte, oder am Einbaugerät, festlegbarem Rasterelement und einem oder mehreren, am Einbaugerät, oder an der Grundplatte, festlegbarem Abstützelement, welche gegeneinander, in verschiedenen Rasterstufen ohne vertikale Rückfederung verankerbar sind.

Auch die 202 04 035 U1 offenbart eine Befestigungsvorrichtung für Geräteeinsätze in Arbeitsplatten mit einem Haltelement, welches einen Rastkanal mit einer Zahnleiste aufweiset, und mit einem Ankerteil, welches ein federndes Fußteil mit Rastkanten aufweist, das mit dem Rastkanal klemmbar und auf einer Seite in der Zahnleiste einrastbar ist.

Aus der EP 1 593 786 A2 ist eine Vorrichtung zur Befestigung eines Geräteeinsatzes in einer Arbeitsplatte bestehend aus einem an der Aussparungskante der Arbeitsplatte anbringbaren Halteelement und einem am Geräteeinsatz angeordneten Ankerteil bekannt, welches in das Halteelement in verschiedenen Raststufen verankerbar ist, wobei das Haltelement mindestens einen Rastkanal mit mindestens einer Rastkante aufweist, und wobei das Ankerteil mindestens ein Fußteil mit einer Zahnleiste aufweist, das in dem Rastkanal einrastbar ist, wobei das Ankerteil mit dem Geräteeinsatz ein Drehlager bildet.

Schließlich offenbart die EP 0 931 882 eine Vorrichtung zum lösbaren Befestigen eines Einbaugeräts an einer Trägerplatte, welche einen Ausschnitt zum Einsetzen des Einbaugeräts aufweist, wobei das Einbaugerät mindestens einen in der Draufsicht über den Plattenausschnitt hinausragenden Randbereich zum Tragen des Einbaugeräts durch die Trägerplatte besitzt und die Befestigungsvorrichtung aufweist einen vom Einbaugerät getragenen und von dessen Unterseite ungefähr vertikal nach unten abstehenden Tragsteg, welcher bei montiertem Einbaugerät von oben in einen an den Plattenausschnittrand angrenzenden Hohlraum hineinragt, ein am Tragsteg anbringbares Halteelement mit einem Muttergewinde für eine nach oben weisende und von unten betätigbare Spannschraube zum Anziehen des Einbaugeräterandbereichs nach unten gegen einen nach oben gewandten, dem Trägerplattenausschnitt benachbarten Tragbereich der Trägerplatte und ein von der Spannschraube getragenes und nach oben bewegbares Spannelement mit einem Abstützbereich zum Abstützen an der Trägerplatte, wobei das Halteelement zum Aufschieben auf den Tragsteg von unten einen bügelartigen Bereich aufweist, der Tragsteg einen Ausschnitt mit einem unteren Anschlagrand aufweist und das Halteelement mit einem Rastvorsprung zum Eingreifen in den Tragsteg-Ausschnitt und zum Abstützen an dessen Anschlagrand versehen ist, um das auf den Tragsteg aufgeschobene Halteelement gegen ein Abziehen nach unten zu sichern.

Es ist daher die Aufgabe der vorliegenden Erfindung, den Einbau eines Geräteeinsatzes auch bei einer Leichtbauplatte mit einfachen Mitteln zu ermöglichen.

Die zuvor hergeleitete und aufgezeigte Aufgabe wird gemäß einer ersten Lehre der vorliegenden Erfindung gelöst durch die Merkmale des Patentanspruchs 1. Ein Adapter ist zur Befestigung eines Geräteeinsatzes vorgesehen, insbesondere einer Einbauspüle oder eines Einbaukochfeldes, in einer Einbauöffnung oder an anderer Stelle einer Leichtbauplatte, mit einem Adapterkörper, der in eine Längsrichtung verläuft, mit mindestens einem ersten Befestigungsmittel zur Verbindung mit dem Geräteeinsatz, und mit mindestens einem zweiten Befestigungsmittel zur Verbindung mit einer Befestigungsklammer für Geräteeinsätze, wobei das erste Befestigungsmittel und das zweite Befestigungsmittel in Längsrichtung voneinander beabstandet sind.

Ein solcher Adapter eröffnet erstmalig die Möglichkeit, eine herkömmliche Befestigungsklammer auch zur Befestigung eines Geräteeinsatzes an Leichtbauplatten oder ähnlich dicken Platten mit beispielsweise einer Stärke von mehr als 40 mm, insbesondere in Einbauöffnungen solcher Platten, zu montieren, ohne dazu die Platte im Bereich der Einbauöffnung abstufen zu müssen. Der Adapter dient dabei als Verlängerung der Befestigungsklammer und vergrößert damit die Spannweite, wie im weiteren noch näher beschrieben wird.

Gemäß einer ersten Ausgestaltung des erfindungsgemäßen Adapters weist das erste Befestigungsmittel einen Vorsprung auf, der beispielsweise hakenförmig ausgebildet ist, der mit einem Gegenstück, beispielsweise einer Öffnung, am Geräteeinsatz, insbesondere an einer Randleiste des Geräteeinsatzes, zusammenwirkt. Dieser Vorsprung muss nicht zwingend mit einer Öffnung zusammenwirken, sondern kann auch mit einem entsprechenden Vorsprung als Gegenstück zusammenwirken. Alternativ zu einem Vorsprung ist als erstes Befestigungsmittel auch eine Öffnung denkbar, die dann mit einem entsprechenden Vorsprung als Gegenstück am Geräteeinsatz zusammenwirkt.

Wie erwähnt hat der Adapter beabstandet zum ersten Befestigungsmittel ein zweites Befestigungsmittel, welches gemäß einer weiteren Ausgestaltung des erfindungsgemäßen Adapters eine Öffnung aufweist, die mit einem Gegenstück, beispielsweise einer Rastnase, an der Befestigungsklammer, insbesondere an einem zweischenkeligen Halteteil der Befestigungsklammer, zusammenwirkt. Alternativ kann als zweites Befestigungsmittel statt der Öffnung auch ein Vorsprung, beispielsweise ein hakenförmiger Vorsprung, vorgesehen sein, der mit einem entsprechenden Gegenstück, in diesem Fall beispielsweise einer Öffnung, an der Befestigungsklammer, insbesondere an einem zweischenkeligen Halteteil der Befestigungsklammer, zusammenwirkt. Dieser Vorsprung muss nicht zwingend mit einer Öffnung zusammenwirken, sondern kann auch mit einem entsprechenden Vorsprung als Gegenstück zusammenwirken.

Es ist auch denkbar, den Adapter so auszugestalten, dass er als Adapter für verschiedene Stärkenbereiche für Leichtbauplatten eingesetzt werden kann. Dazu sind gemäß noch einer weiteren Ausgestaltung des erfindungsgemäßen Adapters in Längsrichtung voneinander beabstandet mehrere erste Befestigungsmittel und/oder mehrere zweite Befestigungsmittel vorgesehen. Der Abstand zwischen zwei jeweils benachbarten Befestigungsmitteln, von Mittelpunkt zu Mittelpunkt gemessen, kann dabei 5 bis 20 mm, insbesondere 10 bis 15 mm, vorzugsweise 10 mm, betragen. Dadurch kann der Geräteeinsatz, insbesondere die Randleiste, und/oder die Befestigungsklammer, insbesondere das Halteteil, an unterschiedlichen Stellen des Adapters befestigt, beispielsweise eingehakt, werden. So ist beispielsweise bei Auswahl einer ersten Befestigungsposition möglich, den Geräteeinsatz an einer Leichtbauplatte einer Stärke von 38 bis 60 mm zu befestigen. Wählt man eine zweite Befestigungsposition, so könnte mit demselben Adapter ein Geräteeinsatz auch an einer Leichtbauplatte einer Stärke von 58 bis 80 mm befestigt werden. Entsprechend könnte eine dritte Befestigungsposition eine Befestigung eines Geräteeinsatzes an einer Leichtbauplatte mit einer Stärke von 78 bis 100 mm ermöglichen. Der Adapter ist also für unterschiedliche Stärkenbereiche verwendbar, ohne dass dazu verschiedene Adapter nötig wären.

Für den Fall, dass mehrere erste Befestigungsmittel und/oder mehrere zweite Befestigungsmittel am Adapter ausgebildet sind, kann für bestimmte Anwendungsfälle vorgesehen sein, dass zwischen zwei jeweils benachbarten Befestigungsmitteln eine Querschnittsreduzierung, insbesondere eine Einkerbung, vorgesehen ist, die in einer von der Längsrichtung verschiedenen Richtung und vorzugsweise quer zur Längsrichtung verläuft. Entlang dieser Einkerbung kann dann ein für die Montage nicht benötigter und beispielsweise überstehender Teil des Adapters abgetrennt werden.

Gemäß wiederum einer weiteren Ausgestaltung des erfindungsgemäßen Adapters ist dieser einstück ausgebildet. Ein solcher einstückiger Adapter ist besonders einfach herzustellen.

Gemäß einer anderen Ausgestaltung des erfindungsgemäßen Adapters besteht dieser zumindest teilweise aus Metall oder Kunststoff. Mit beiden Werkstoffen kann eine relativ hohe Zugkraft und damit Stabilität der Verbindung erreicht werden.

Schließlich wird die Aufgabe gemäß einer zweiten Lehre der vorliegenden Erfindung gelöst durch die Verwendung einer Verbindungsanordnung, wie sie zuvor beschrieben wurde, zur Befestigung eines Geräteeinsatzes, insbesondere einer Einbauspüle oder eines Einbaukochfeldes, in einer Einbauöffnung oder an anderer Stelle einer Arbeitsplatte, vorzugsweise einer Leichtbauplatte.

Es gibt nun eine Vielzahl von Möglichkeiten, den erfindungsgemäßen Adapter und das erfindungsgemäße Befestigungssystem auszugestalten und weiterzubilden. Hierzu wird einerseits verwiesen auf die dem Patentanspruch nachgeordneten Patentansprüche, andererseits auf die Beschreibung eines Ausführungsbeispiels in Verbindung mit der Zeichnung. In der Zeichnung zeigt:
- Fig. 1a) und b): ein Ausführungsbeispiel eines Adapters gemäß der vorliegenden Erfindung und
- Fig. 2: ein Ausführungsbeispiel eines Befestigungssystems gemäß der vorliegenden Erfindung.

Fig. 1a) zeigt eine Draufsicht auf einen Adapter 1 zur Befestigung eines Geräteeinsatzes 2, beispielsweise einer Einbauspüle, in einer Einbauöffnung einer Leichtbauplatte 3, wie beispielhaft noch anhand von Fig. 2 näher erläutert werden soll.

Der Adapter 1 ist mit einem Adapterkörper 4, der in eine Längsrichtung L verläuft, mit einem ersten Befestigungsmittel 5 zur Verbindung mit dem Geräteeinsatz 2 und mit zwei zweiten Befestigungsmitteln 6 zur Verbindung mit einer Befestigungsklammer 7 für Geräteeinsätze versehen. Bei dem dargestellten Ausführungsbeispiel ist das erste Befestigungsmittel 5, welches als hakenförmiger Vorsprung 8 ausgebildet ist, von den beiden zweiten Befestigungsmitteln 6, die als jeweils voneinander beabstandete Öffnungen 11 ausgebildet sind, beabstandet angeordnet.

Der Abstand zwischen den beiden benachbarten zweiten Befestigungsmitteln 6, von Mittelpunkt zu Mittelpunkt des jeweiligen Befestigungsmittels, beträgt in Längsrichtung im vorliegenden Ausführungsbeispiel 10 mm. Bei Verwendung der in Fig. 1 dargestellten linken Öffnung 11 zur Kopplung mit einer Befestigungsklammer 7 kann ein Geräteeinsatz an einer Leichtbauplatte mit einer Stärke von 48 bis 58 mm ohne weiteres fixiert werden. Verwendet man dagegen die in Fig. 1 dargestellte rechte Öffnung 11, die 10 mm von der linken Öffnung 11 beabstandet ist, so kann ein Geräteeinsatz an einer entsprechend 10 mm stärkeren Leichtbauplatte, die also eine Stärke von 58 bis 68 mm aufweist, fixiert werden. Anstatt der Verwendung mehrerer Öffnungen 11 oder zusätzlich dazu ist es auch denkbar, mehrere Vorsprünge 8 vorzusehen, die ebenfalls entsprechend voneinander beabstandet am Adapter 1 vorgesehen sein können.

Für den Fall, dass nur die in Fig. 1 dargestellte linke Öffnung 11 zur Verbindung mit der Befestigungsklammer 7 verwendet werden soll, kann der ungenutzte Teil des Adapters 1, der die dargestellte rechte Öffnung 11 aufweist, vom übrigen Adapter 1 abgetrennt werden. Dazu ist im vorliegenden Fall eine Einkerbung 14 zwischen den beiden Öffnungen 11 vorgesehen, die eine Querschnittsreduzierung des Adapters 1 bildet und damit ein Abtrennen des ungenutzten Adapterteils vereinfacht. Im vorliegenden Fall verläuft die Einkerbung 14 quer zur Längsrichtung L. Außerdem ist diese auf beiden Seiten des Adapters 1, also der Ober- und Unterseite, vorgesehen.

Fig. 1b) zeigt eine Schnittansicht des zuvor anhand von Fig. 1a) beschriebenen Adapters 1. In der Schnittansicht ist links der hakenförmige Vorsprung 8 zu erkennen, der einstückig mit dem übrigen Adapterkörper 4 ausgebildet ist. An der in Fig. 1b) dargestellten rechten Seite des Adapters 1 sind die beiden Öffnungen 11 dargestellt, zwischen denen die genannte Einkerbung 14 quer zur Längsrichtung L verläuft.

Fig. 2 zeigt eine erfindungsgemäße Verbindunganordnung zur Befestigung eines Geräteeinsatzes 2, hier einer Einbauspüle, in einer Einbauöffnung einer Leichtbauplatte 3.

Die Verbindungsanordnung weist einen Adapter 1 auf, wie er zuvor anhand der Figuren 1a) und b) beschrieben wurde, sowie eine Befestigungsklammer 7, die im weiteren noch näher erläutert wird.

Die Befestigungsklammer 7 weist ein zweischenkeliges Halteteil 13, ein bügelförmiges Spannteil 15 und eine Schraube 16, auf, deren eines Ende mit dem Halteteil 13 und deren anders Ende mit einem Endabschnitt 17 des Spannteils 15 verbunden ist.

Innenseitig ist an dem Halteteil 13 eine Rastnase 12 vorgesehen, welche mit einem der beiden zweiten Befestigungsmittel 6 bzw. mit einer der beiden Öffnungen 11 rastend zusammenwirkt, wenn der plattenförmige Adapter 1 zwischen die beiden Schenkel des Halteteils 13 geschoben wird.

Ferner ist in Fig. 2 der Geräteeinsatz 2 mit einer nach unten ragenden Randleiste 10 versehen, welche parallel zur Stirnkante der Leichtbauplatte 3 verläuft und mit einer Öffnung 9 versehen ist, in welche das erste Befestigungsmittel 5 bzw. der hakenförmige Vorsprung 8 eingreift.

Wird nun der Endabschnitt 17 des Spannteils 15 mit der Unterseite der Leichtbauplatte 3 überlappend bzw. an der Unterseite anliegend angeordnet und anschließend die Schraube 16 angezogen, so verkürzt sich der Abstand zwischen dem Endabschnitt 17 des Spannteils 15 und dem Halteteil 13 und damit folglich der Abstand zwischen dem Endabschnitt 17 und dem Geräteeinsatz 2, wodurch der Geräteeinsatz 2, dessen Rand mit der Leichtbauplatte 3 überlappt, an der Leichtbauplatte 3 verklemmt wird.

## Patentansprüche

1. Befestigungssystem zur Befestigung eines Geräteeinsatzes (2), insbesondere einer Einbauspüle oder eines Einbaukochfeldes, in einer Einbauöffnung einer Leichtbauplatte (3),
mit einer Befestigungsklammer (7) für den Geräteeinsätz (2), wobei die Befestigungsklammer (7) zur Befestigung mit der Leichtbauplatte (3) ein Spannteil (15) aufweist, das mit einem zweischenkeligen Halteteil (13) verbunden ist,
wobei die Befestigungsklammer (7) eine Rastnase (12) zum Eingriff in eine Öffnung (9) einer Randleiste (10) des Geräteeinsatzes (2) aufweist, und
wobei ein Adapter (1) vorgesehen ist, der einen Adapterkörper (4) aufweist, der in eine Längsrichtung (L) verläuft,
**dadurch gekennzeichnet,**
**dass** der Adapter (1) mindestens ein erstes Befestigungsmittel (5) aufweist, derart, dass das erste Befestigungsmittel (5) einen vorzugsweise hakenförmigen Vorsprung (8) aufweist, der mit der Öffnung (9) der Randleiste (10) des Geräteeinsatzes (2) zusammenwirkt, wobei der Adapter (1) mindestens ein zweites Befestigungsmittel (6) zur Verbindung mit der Befestigungsklammer (7) aufweist,
wobei das erste Befestigungsmittel (5) und das zweite Befestigungsmittel (6) in Längsrichtung (L) voneinander beabstandet sind, und
wobei das zweite Befestigungsmittel (6) eine Öffnung (11), die mit der Rastnase (12) an der Befestigungsklammer (7) zusammenwirkt, oder einen Vorsprung aufweist, der mit einem Gegenstück an der Befestigungsklammer (7) zusammenwirkt.

2. Befestigungssystem nach Anspruch 1, **dadurch gekennzeichnet, dass** in Längsrichtung (L) voneinander beabstandet mehrere erste Befestigungsmittel (5) vorgesehen sind.

3. Befestigungssystem nach einem der vorangehenden Ansprüche, **dadurch gekennzeichnet, dass** in Längsrichtung (L) voneinander beabstandet mehrere zweite Befestigungsmittel (6) vorgesehen sind.

4. Befestigungssystem nach Anspruch 2 oder 3, **dadurch gekennzeichnet, dass** zwischen zwei jeweils benachbarten Befestigungsmitteln (5,5;6,6) eine Querschnittsreduzierung, insbesondere eine Einkerbung (14), vorgesehen ist, die in einer von der Längsrichtung (L) verschiedenen Richtung und vorzugsweise quer zur Längsrichtung (L) verläuft.

5. Befestigungssystem nach einem der Ansprüche 2 bis 4, **dadurch gekennzeichnet, dass** der Abstand zwischen zwei jeweils benachbarten Befestigungsmitteln (5,5;6,6) 5 bis 20 mm, insbesondere 10 bis 15 mm, vorzugsweise 10 mm, beträgt.

6. Befestigungssystem nach einem der vorangehenden Ansprüche, **dadurch gekennzeichnet, dass** der Adapter (1) einstückig ausgebildet ist.

7. Befestigungssystem nach einem der vorangehenden Ansprüche, **dadurch gekennzeichnet, dass** der Adapter (1) zumindest teilweise aus Metall oder Kunststoff besteht.

8. Befestigungssystem nach einem der vorangehenden Ansprüche, **dadurch gekennzeichnet, dass** sie eine Randleiste (10) für einen Geräteeinsatz (2) aufweist, insbesondere für eine Einbauspüle oder ein Einbaukochfeld, wobei die Randleiste (10) vorzugsweise ein Gegenstück, insbesondere eine Öffnung (9), aufweist, die mit dem ersten Befestigungsmittel (5) zusammenwirkt.

9. Befestigungssystem nach einem der vorangehenden Ansprüche, **dadurch gekennzeichnet, dass** die Befestigungsklammer (7) eine Rastnase (12) am zweischenkeligen Halteteil (13) der Befestigungsklammer (7) aufweist, die mit dem zweiten Befestigungsmittel (6) zusammenwirkt.

10. Befestigungssystem nach Anspruch 9, **dadurch gekennzeichnet, dass** die Befestigungsklammer (7) eine Schraube (16) aufweist, deren eines Ende mit dem Halteteil (13) und deren anderes Ende mit einem Endabschnitt (17) des Spannteils (15) verbunden ist, wobei durch Drehen der Schraube (16) der Abstand zwischen dem Halteteil (13) und dem Endabschnitt (17) des Spannteils (15) veränderbar ist.

11. Verwendung eines Befestigungssystems nach einem der Ansprüche 1 bis 10 zur Befestigung eines Geräteeinsatzes (2), insbesondere einer Einbauspüle oder eines Einbaukochfeldes, in einer Einbauöffnung einer Arbeitsplatte, vorzugsweise einer Leichtbauplatte (3).

## Claims

1. A fastening system for fastening a device insert (2), in particular a built-in sink or a built-in cook top, in a mounting opening of a lightweight board (3),
comprising a fastening clamp (7) for the device insert (2),
wherein for fastening to the lightweight board (3), the fastening clamp (7) comprises a clamping part (15) that is connected to a two-legged holding part (13),
wherein the fastening clamp (7) comprises a snap-in nose (12) for engaging into an opening (9) of an edge strip (10) of the device insert (2), and
wherein an adaptor (1) is provided that comprises an adaptor body (4) extending in a longitudinal direction (L),
**characterized in**
**that** the adaptor (1) comprises at least one first fastening means (5), such that the first fastening means (5) comprises a preferably hook-shaped projection (8) that interacts with the opening (9) of the edge strip (10) of the device insert (2),
wherein the adaptor (1) comprises at least one second fastening means (6) for connecting to the fastening clamp (7),
wherein the first fastening means (5) and the second fastening means (6) are spaced apart from each other in the longitudinal direction (L), and
wherein the second fastening means (6) comprises an opening (11) that interacts with the snap-in nose (12) on the fastening clamp (7), or comprises a projection that interacts with a counter piece on the fastening clamp (7).

2. The fastening system according to claim 1, **characterized in that** in the longitudinal direction (L), a plurality of first fastening means (5) are provided which are spaced apart from each other.

3. The fastening system according to any one of the preceding claims, **characterized in that** in the longitudinal direction (L), a plurality of second fastening means (6) are provided which are spaced apart from each other.

4. The fastening system according to claim 2 or 3, **characterized in that** between in each case two adjacent fastening means (5, 5; 6, 6), a cross-sectional reduction, in particular a groove (14), is provided which runs in a direction different from the longitudinal direction (L) and preferably transverse to the longitudinal direction (L).

5. The fastening system according to any one of the claims 2 to 4, **characterized in that** the distance between in each case two adjacent fastening means (5, 5; 6, 6) is 5 to 20 mm, in particular 10 to 15 mm, preferably 10 mm.

6. The fastening system according to any one of the preceding claims, **characterized in that** the adaptor (1) is formed as one piece.

7. The fastening system according to any one of the preceding claims, **characterized in that** the adaptor (1) consists at least partially of metal or plastic.

8. The fastening system according to any one of the preceding claims, **characterized in that** it has an edge strip (10) for a device insert (2), in particular for a built-in sink or a built-in cook top, wherein the edge strip (10) preferably has a counter piece, in particular an opening (9), that interacts with the first fastening means (5).

9. The fastening system according to any one of the preceding claims, **characterized in that** the fastening clamp (7) has a snap-in nose (12) on the two-legged holding part (13) of the fastening clamp (7), which snap-in nose interacts with the second fastening means (6).

10. The fastening system according to claim 9, **characterized in that** the fastening clamp (7) has a screw (16), the one end of which is connected to the holding part (13) and the other end of which is connected to an end section (17) of the clamping part (15), wherein by turning the screw (16), the distance between the holding part (13) and the end section (17) of the clamping part (15) can be changed.

11. A use of a fastening system according to any one of the claims 1 to 10 for fastening a device insert (2), in particular a built-in sink or a built-in cook top, in a mounting opening of a countertop, preferably a lightweight board (3).

## Revendications

1. Système de fixation, destiné à fixer un insert d'appareil (2), notamment d'un évier encastrable ou d'une plaque de cuisson encastrable, dans une ouverture d'encastrement d'un panneau alvéolaire (3),
avec un crampon de fixation (7) pour l'insert d'appareil (2), pour la fixation avec le panneau alvéolaire (3) le crampon de fixation (7) comportant une pièce de serrage (15) qui est reliée avec une pièce de maintien (13) à deux branches,
le crampon de fixation (7) comportant un tenon d'enclenchement (12) pour l'engagement dans une ouverture (9) d'une baguette de bordure (10) de l'insert d'appareil (2) et
un adaptateur (1) comportant un corps d'adaptateur (4) qui s'étend dans un sens longitudinal (L) étant prévu,
**caractérisé en ce que**
l'adaptateur (1) comporte au moins un premier moyen de fixation (5), de sorte que le premier moyen de fixation (5) comporte une saillie (8) de préférence en forme de crochet qui interagit avec l'ouverture (9) de la baguette de bordure (10) de l'insert d'appareil (2),
l'adaptateur (1) comportant au moins un deuxième moyen de fixation (6) pour la liaison avec le crampon de fixation (7),
le premier moyen de fixation (5) et le deuxième moyen de fixation (6) étant écartés l'un de l'autre en direction longitudinale (L) et
le deuxième moyen de fixation (6) comportant une ouverture (11) qui interagit avec le tenon d'enclenchement (12) sur le crampon de fixation (7) ou comportant une saillie qui interagit avec une pièce antagoniste sur le crampon de fixation (7).

2. Système de fixation selon la revendication 1, **caractérisé en ce qu'**il est prévu plusieurs premiers moyens de fixation (5), écartés les uns des autres en direction longitudinale (L).

3. Système de fixation selon l'une quelconque des revendications précédentes, **caractérisé en ce qu'**il est prévu plusieurs deuxièmes moyens de fixation (6), écartés les uns des autres en direction longitudinale (L).

4. Système de fixation selon la revendication 2 ou 3, **caractérisé en ce qu'**entre deux moyens de fixation (5, 5 ; 6, 6) chaque fois voisins, il est prévu une réduction de section transversale, notamment une gorge (14), qui s'étend dans une direction différente de la direction longitudinale (L) et de préférence à la transversale de la direction longitudinale (L).

5. Système de fixation selon l'une quelconque des revendications 2 à 4, **caractérisé en ce que** l'écart entre deux moyens de fixation (5, 5 ; 6, 6) chaque fois voisins est de 5 à 20 mm, notamment de 10 à 15 mm, de préférence 10 mm.

6. Système de fixation selon l'une quelconque des revendications précédentes, **caractérisé en ce que** l'adaptateur (1) est conçu en monobloc.

7. Système de fixation selon l'une quelconque des revendications précédentes, **caractérisé en ce que** l'adaptateur (1) est constitué au moins en partie en métal ou en matière plastique.

8. Système de fixation selon l'une quelconque des revendications précédentes, **caractérisé en ce que** qu'il comporte une baguette de bordure (10) pour un insert d'appareil (2), notamment pour un évier encastrable ou pour une plaque de cuisson encastrable, la baguette de bordure (10) comportant de préférence une pièce antagoniste, notamment une ouverture (9), qui interagit avec le premier moyen de fixation (5).

9. Système de fixation selon l'une quelconque des revendications précédentes, **caractérisé en ce que** le crampon de fixation (7) comporte un tenon d'enclenchement (12) sur la pièce de maintien (13) à deux branches du crampon de fixation (7), qui interagit avec le deuxième moyen de fixation (6).

10. Système de fixation selon la revendication 9, **caractérisé en ce que** le crampon de fixation (7) comporte une vis (16) dont l'une des extrémités est reliée avec la pièce de maintien (13) et dont l'autre extrémité est reliée avec une section d'extrémité (17) de la pièce de serrage (15), par rotation de la vis (16) l'écart entre la pièce de maintien (13) et la section d'extrémité (17) de la pièce de serrage (15) étant variable.

11. Utilisation d'un système de fixation selon l'une quelconque des revendications 1 à 10 pour la fixation d'un insert d'appareil (2), notamment d'un évier encastrable ou d'une plaque de cuisson encastrable, dans une ouverture d'encastrement d'un plan de travail, de préférence d'un panneau alvéolaire (3).
